# FASCICULE DE BREVET EUROPEEN

(11) **EP 3 142 512 B1**
(45) Date de publication et mention de la délivrance du brevet: **13.11.2019**
(21) Numéro de dépôt: 15727696.5
(22) Date de dépôt: 12.05.2015
(51) Int. Cl.: A45D 1/00, A45D 1/04, A45D 1/06, A45D 2/00

(54) **APPAREIL DE COIFFURE A VAPEUR AVEC PEIGNE**
DAMPFFRISIERGERÄT MIT KAMM
STEAM-HAIR-STYLING APPARATUS WITH COMB

(30) Priorité: 14.05.2014 FR 1454271
(43) Date de publication de la demande: 22.03.2017
(73) Titulaire: SEB S.A., 69130 Ecully (FR)
(72) Inventeur: FEREYRE, Régis, 42410 Chavanay (FR)
(74) Mandataire: Bourrières, Patrice
(86) Numéro de dépôt international: PCT/FR2015/051238
(87) Numéro de publication internationale: WO 2015/173507

(56) Documents cités:
- EP-A1- 1 396 207
- EP-A1- 1 516 554
- EP-B1- 1 515 628
- WO-A1-2014/064660
- FR-A1- 2 967 017
- US-A- 2 880 299

## Description

L'invention concerne un appareil de coiffure à vapeur qui comprend une unité de traitement portable par vapeur destinée à traiter les cheveux par vaporisation en vue de leur mise en forme. Outre la vaporisation des cheveux, l'unité de traitement portable de cet appareil de coiffure est généralement configurée pour chauffer les cheveux en vue de leur mise en forme. Un tel appareil de coiffure permet par exemple, selon sa configuration, de réaliser le lissage, le bouclage ou le gaufrage des cheveux.

Il est connu divers appareils de coiffure qui permettent de traiter les cheveux en vue de les lisser, de les boucler ou de les gaufrer. Ces appareils de coiffure comprennent une unité de traitement portable constituée notamment de deux bras, ou mâchoires, qui comportent chacun une surface pouvant être plane ou incurvée. Les deux bras sont articulés entre eux pour former une pince configurée pour pincer les cheveux entre les deux surfaces disposées en vis-à-vis, lors du rapprochement des deux bras. Ces deux bras comprennent également une zone de préhension permettant l'ouverture et la fermeture de la pince ainsi que sa manipulation durant le coiffage. Au moins l'une de ces deux surfaces comporte un dispositif chauffant permettant le traitement par chauffe des cheveux lors de leur pincement. Le lissage d'une mèche de cheveux s'effectue en pinçant la mèche entre les deux surfaces et en déplaçant la pince fermée le long de cette mèche, de la racine vers la pointe. Le bouclage d'une mèche de cheveux s'effectue en pinçant la mèche entre les deux surfaces et en enroulant au moins partiellement cette mèche autour des surfaces, la chaleur permettant de fixer la boucle de cheveux.

Pour améliorer la mise en forme des cheveux, il est connu d'utiliser en complément du traitement par chauffe, un traitement par vapeur, la vapeur étant projetée ou diffusée sur les cheveux. Divers exemples de réalisation de tels appareils de coiffure sont décrits dans les documents JP2000157322A, EP1396207A1, EP1515628B1, EP1515629B1, EP1516554B1, FR2967017A1. Selon ces diverses réalisations, outre les autres caractéristiques connues et précitées d'un appareil de coiffure, l'unité de traitement portable comprend des moyens de projection de vapeur configurés pour projeter de la vapeur depuis une première des deux surfaces vers la seconde des deux surfaces. Dans les documents EP1396207A1 et EP1516554B1, l'unité de traitement portable comprend des moyens d'aspiration de la vapeur agencés sur ladite seconde surface pour évacuer la vapeur projetée depuis ladite première surface après être passée au travers de la mèche de cheveux. Dans les documents EP1515628B1 et EP1515629B1, dans une variante de réalisation, les moyens de projection de vapeur sont configurés pour projeter la vapeur depuis les deux surfaces disposées en vis-à-vis lors du pincement. Dans le document FR2967017A1, demande de brevet déposée par la demanderesse, la conception optimisée des moyens de vaporisation permet un débit de vapeur de l'ordre de 3 à 4 g/min, plus important que les autres conceptions d'appareil de coiffure qui offrent un débit de vapeur inférieur à 2 g/min, ce qui permet de fournir une vapeur homogène sur toute la largeur de la mèche de cheveux pincée durant le traitement par vapeur et, permet de traiter rapidement par vapeur ladite mèche de cheveux lors du déplacement de l'unité de traitement portable le long de cette mèche de cheveux.

Par ailleurs, il est connu du document KR100546084 un appareil de traitement des cheveux portatif de type lisseur équipé en son bras inférieur d'une plaque chauffante, d'une unique rangée de trous pour le passage de vapeur, d'un support à double peigne pourvu de deux rangées de dents réparties chacune de chaque côté de la même plaque chauffante pour assurer pour assurer en position fermée un peignage de la mèche en amont et en aval de la zone de lissage.

Il est également connu du document JP2014151139 un appareil de traitement des cheveux portatif de type lisseur dont les deux bras sont équipés chacun d'une plaque chauffante, de deux rangées de trous pour le passage de vapeur sur une plaque chauffante, chaque bras étant équipé d'un seul peigne adjacent à la plaque et porté par le bras, chacun des peignes étant agencé de chaque côté de l'appareil, pour assurer en position fermée un peignage de la mèche en amont et en aval de la zone de lissage.

La présente invention a pour but de mettre en œuvre un appareil de coiffure d'une performance comparable à celle de l'appareil de coiffure décrit dans le document FR2967017A1 en réduisant son encombrement, par exemple en réduisant la largeur de l'appareil de coiffure et /ou par exemple la hauteur.

La présente invention a pour but de mettre en œuvre un appareil de coiffure d'une performance comparable à celle de l'appareil de coiffure décrit dans le document FR2967017A1, en utilisant toutefois un débit de vapeur moins élevé.

La présente invention a pour but de mettre en œuvre un appareil de coiffure d'une performance comparable à celle de l'appareil de coiffure décrit dans le document FR2967017A1 en simplifiant sa conception.

La présente invention a pour but de mettre en œuvre un appareil de coiffure d'une performance comparable à celle de l'appareil de coiffure décrit dans le document FR2967017A1 en réduisant son coût de fabrication.

La présente invention a pour but de mettre en œuvre un appareil de coiffure d'une performance comparable à celle de l'appareil de coiffure décrit dans le document FR2967017A1 en réduisant le volume de liquide utilisé pour la vaporisation.

A cet effet, l'invention concerne un appareil de coiffure comprenant une unité de traitement portable munie de deux bras configurés pour former une pince munie de deux surfaces disposées en vis-à-vis qui permettent concomitamment le pincement d'une mèche de cheveux. L'unité de traitement portable comprend des moyens de diffusion de vapeur configurés pour diffuser de la vapeur depuis une première des deux surfaces vers la seconde des deux surfaces. L'un des bras comprend un peigne agencé en aval ou en amont de l'une des surfaces dudit bras. Cela permet de démêler et d'aérer la mèche de cheveux séparément de son traitement par vapeur, favorisant ainsi le passage de la vapeur entre les cheveux. La combinaison d'un lisseur présentant des surfaces de traitement au travers desquelles de la vapeur est diffusée ou projetée et un peigne adjacent à la zone de traitement fournie par le pincement des deux surfaces de traitement l'une contre l'autre permet d'obtenir en un seul geste d'utilisation de l'appareil selon l'invention une combinaison de résultats souhaités par le coiffeur : un lissage naturel accompagné du respect du cheveu et notamment de son hydratation et sa douceur. Par lissage naturel on entend non pas un lissage « baguette » par lequel les cheveux sont rendus très droits, mais un lissage permettant de ramener les cheveux dans une mèche groupée d'une façon qui apparait non apprêtée. Le peigne est agencé pour être protubérant par rapport au bras de l'appareil et à la surface de traitement, par exemple les dents du peigne sont protubérantes par rapport à la surface de traitement, de façon orthogonale par rapport au plan défini par la surface de traitement. L'angle d'inclinaison du peigne par rapport à la surface de traitement est d'environ 90°, mais peut être compris entre 45 et 135° par rapport au plan défini par la surface de traitement.

Selon l'appareil de coiffure objet de l'invention, le peigne est un unique peigne sur l'appareil et est agencé soit en aval soit en amont de l'une des surfaces. La présence d'un unique peigne sur tout l'appareil permet de choisir lors du traitement si le peignage se fait en aval ou en amont du lissage.

Dans le cas où le peigne est utilisé en amont du lissage - c'est-à-dire que le peigne est utilisé côté extrémité libre de la mèche- il sert à bien diviser la mèche de cheveux pour un bon transfert thermique des plaques à la mèche, et pour générer une tension améliorant la performance de lissage.

Dans le cas où le peigne est utilisé en aval du lissage - c'est-à-dire que le peigne est utilisé côté extrémité cuir chevelu de la mèche- il sert pour le rendu final qui sera moins plombé, plus naturel.

Ainsi l'utilisateur peut choisir, lors de l'utilisation de l'appareil d'une mèche à l'autre, le rendu du traitement qu'il effectue, alors qu'il ne pouvait pas le faire avec deux peignes agencés latéralement à une plaque de lissage comme sur les lisseurs de l'art antérieur.

Selon une première alternative concernant l'agencement du peigne par rapport à la surface de traitement dans l'appareil de coiffure objet de l'invention, le peigne est espacé de la surface de traitement adjacente de sorte qu'il n'est pas en contact avec ladite surface de traitement. Ceci permet de séparer l'action thermique du lissage de l'action peignage. Ceci permet d'utiliser tout type de matériau pour le peigne qui résisterait à une haute température des plaques de lissage, autour de 230°C. Le peigne peut être espacé de la surface de traitement adjacente d'une distance minimale de 1 mm, de préférence de 2mm.

Selon une deuxième alternative concernant l'agencement du peigne par rapport à la surface de traitement, le peigne peut être solidaire de la surface de traitement adjacente de sorte qu'il est en contact avec ladite surface de traitement. Ceci permet de fournir un appareil compact, une meilleure chauffe du cheveu, cela permet d'économiser une pièce et de réduire la durée du procédé de production.

Selon l'appareil de coiffure objet de l'invention, le peigne définit une série de dents s'étendant depuis une base ; la base des dents est sensiblement dans le plan (P) de la surface de traitement adjacente au peigne. Autrement dit, le creux de la dent est situé sensiblement au même niveau que la zone de traitement générée par le pincement des deux surfaces de traitement.

Selon l'appareil de coiffure objet de l'invention, les bras comprennent chacun une partie distale et le peigne est monté directement sur la partie distale du bras portant le peigne. Cette partie distale de l'appareil prend la forme d'une coque externe qui maintient le peigne. Ceci permet d'améliorer la compacité de l'appareil et de réduire son prix de fabrication.

Selon cette caractéristique, le peigne peut être agencé protubérant depuis l'épaisseur de la partie distale, par exemple depuis la coque externe de l'appareil.

Selon cette même caractéristique, au moins l'extrémité libre des dents du peigne peut venir, en position fermée de l'appareil, en regard avec l'épaisseur de la partie distale du bras ne portant pas le peigne (ou de la coque externe de l'appareil dudit bras). Ceci réduit l'encombrement de la fonction peigne sur l'appareil. En position fermée, le peigne pourra ne pas venir en contact pour ne pas tirer sur les cheveux entre les dents du peigne et au dessus des dents du peigne.

Selon l'appareil de coiffure objet de l'invention, le peigne est constitué d'un matériau pris dans l'un au moins des matériaux suivants : plastique thermodurcissable, métal ou alliage aluminium, thermoplastique.

Selon l'appareil de coiffure objet de l'invention, le peigne présente des dents de forme pyramidale, de forme conique ou de forme cylindrique (ronde ou elliptique) ou en section triangulaire ou une combinaison d'au moins deux de ces formes.

Selon l'appareil de coiffure objet de l'invention, le peigne présente des dents espacées d'un écartement (e) régulier compris entre 1 mm et 8 mm, de préférence entre 1mm et 3mm. La valeur préférée est égale à 1mm.

Selon l'appareil de coiffure objet de l'invention, les dents ont une hauteur (h) comprise entre 3mm et 25mm, préférentiellement entre 5mm et 15mm.

Selon l'appareil de coiffure objet de l'invention, le peigne est attaché à demeure à l'appareil.

Selon l'appareil de coiffure objet de l'invention et de façon alternative à la précédente caractéristique, le peigne est attaché de façon détachable de l'appareil, voire interchangeable avec un peigne secondaire différent. Le peigne différent pouvant être un peigne avec des dents de forme et/ou de hauteur et/ou d'écartement et /ou d'épaisseur différentes.

Selon l'appareil de coiffure objet de l'invention, des moyens de confinement de la vapeur diffusée sont prévus entre les deux surfaces plaquées l'une contre l'autre. Ces moyens de confinement permettent de préserver une quantité de vapeur au contact de la mèche de cheveux avec une répartition homogène, dans un espace de confinement disposé entre les deux surfaces qui pincent ladite mèche, en sorte de favoriser le traitement par vapeur. Cette vapeur demeure dans l'espace de confinement un laps de temps avant de s'échapper sous l'action du débit de vapeur. Le confinement de la vapeur permet avantageusement de réduire le débit de vapeur des moyens de vaporisation de l'unité de traitement portable. La vapeur est amenée et circule par des moyens de diffusion ou encore des moyens de projection, la circulation pouvant en effet se faire sans ou avec surpression.

Selon l'appareil de coiffure objet de l'invention, les moyens de confinement de la vapeur comprennent une gorge agencée dans la seconde des deux surfaces, en vis-à-vis des moyens de diffusion. Ainsi la vapeur passe au travers de la mèche de cheveux et demeure confinée dans ladite gorge.

Selon cette mise en œuvre de l'appareil de coiffure objet de l'invention, la gorge débouche sur au moins l'un des deux bords longitudinaux de la seconde surface en sorte de permettre l'échappement de cette vapeur sous l'action du débit de vapeur sortant des moyens de diffusion, après avoir maintenu cette vapeur confinée dans ladite gorge. La vapeur dans l'espace de confinement est ainsi renouvelée. Cela permet de maintenir une pression de vapeur dans l'espace de confinement, cette pression pouvant être substantiellement constante.

Selon cette mise en œuvre de l'appareil de coiffure objet de l'invention, la gorge a une largeur comprise entre 2mm et 10 mm, de préférence entre 2mm et 6 mm, encore de préférence 2,5 mm, et une profondeur comprise entre 0,5 et 5 mm, de préférence encore entre 0,5mm et 2 mm, de préférence égale 1 mm. Ces dimensions permettent une optimisation de l'espace de confinement en sorte de maintenir une vapeur renouvelée suffisante en contact sur une largeur de mèche de cheveux afin de la traiter. En outre, la gorge a une longueur comprise entre 20 et 220 mm, de préférence 90 mm, en vue d'une optimisation du volume de l'espace de confinement pour un débit de vapeur réduit.

Selon l'appareil de coiffure objet de l'invention, la première surface comprend une rainure munie d'un fond, les moyens de diffusion de vapeur étant agencés pour diffuser la vapeur depuis ledit fond, les moyens de confinement de la vapeur comprenant la rainure, en complément voire en substitution de la gorge précitée agencée dans la seconde des deux surfaces.

Selon l'appareil de coiffure objet de l'invention, la rainure forme un espace creusé dans la surface de traitement d'un volume compris entre 500mm³ et 2500mm³.

Selon l'appareil de coiffure objet de l'invention, la rainure a une largeur comprise entre 3mm et 8 mm, de préférence entre 4mm et 7 mm, et une profondeur comprise entre 1mm et 4 mm, de préférence entre 1,5mm et 3 mm.

Selon l'appareil de coiffure objet de l'invention, la rainure a une longueur comprise entre 20 et 220 mm, de préférence 90 mm.

Lorsque l'appareil de coiffure objet de l'invention comprend concomitamment une gorge et une rainure telles que précitées, ladite gorge est agencée en vis-à-vis de ladite rainure. En outre, la gorge et la rainure ont préférentiellement un volume sensiblement identique.

Dans une variante de réalisation de l'appareil de coiffure objet de l'invention, muni d'une gorge telle que précitée, la première surface comprend deux rainures attenantes munies chacune d'un fond, les moyens de diffusion étant agencés pour diffuser la vapeur depuis au moins un desdits deux fonds. En outre, la gorge est agencée en vis-à-vis des deux rainures.

Selon l'appareil de coiffure objet de l'invention, l'au moins une rainure débouche sur au moins l'un des deux bords longitudinaux de la première surface, ce qui permet de laisser s'échapper la vapeur après avoir été diffusée et maintenue dans l'espace de confinement.

Dans une réalisation de l'appareil de coiffure objet de l'invention, les moyens de diffusion de vapeur comprennent une pluralité d'orifices de diffusion agencés sur la longueur du fond de l'au moins une rainure. Dans une variante de réalisation, ces moyens de diffusion de vapeur comprennent une fente de diffusion agencée sur la longueur du fond de l'au moins une rainure.

Selon un mode de réalisation de l'appareil de coiffure objet de l'invention, une grille est agencée au-dessus de l'au moins une rainure sur la première surface. Cela contribue à mieux répartir la vapeur sur la mèche de cheveux.

Selon un autre mode de réalisation de l'appareil de coiffure objet de l'invention, celui-ci est muni d'une seule rainure qui présente une forme incurvée. En outre, la gorge comprend une grille bombée de forme complémentaire à ladite rainure incurvée. Cela contribue à mieux répartir la vapeur sur la mèche de cheveux tout en la mettant en tension durant le déplacement de l'unité de traitement portable qui pince ladite mèche.

Selon un autre mode de réalisation de l'appareil de coiffure objet de l'invention, celui-ci comprend une rainure et une gorge qui présentent une forme circulaire de sorte à former un cylindre, en position fermée de la pince. En outre, l'appareil de coiffure comprend un rouleau perforé monté en rotation à l'intérieur dudit cylindre. Cela permet de répartir la vapeur dans l'espace de confinement constitué par ledit cylindre, la rotation du rouleau évitant de tirer la mèche de cheveux durant le déplacement de l'unité de traitement portable le long de cette mèche.

Concernant une première alternative de l'agencement des moyens de confinement sur les surfaces de l'appareil de coiffure objet de l'invention, les moyens de confinement de la vapeur sont excentrés sur les surfaces. Il faut entendre que les moyens de confinement ne sont pas au milieu des surfaces mais plutôt en amont ou en aval sur les surfaces. Plus précisément, les moyens de confinement peuvent prendre la forme d'un système de confinement excentré sur la surface de traitement, par exemple un unique ensemble formé au moins par la gorge excentrée sur la surface de traitement ou plaque de lissage par rapport à son plan médian la traversant orthogonalement.

Selon l'appareil de coiffure objet de l'invention, les deux surfaces sont munies chacune d'une plaque chauffante, lesdites plaques chauffantes étant disposées en vis-à-vis et permettant concomitamment le pincement d'une mèche de cheveux. Cela permet de réaliser un traitement par chauffe de la mèche de cheveux, concomitamment au traitement par vapeur.

De préférence, selon cette réalisation de l'appareil de coiffure avec deux plaques chauffantes, les moyens de confinement de la vapeur sont agencés entre lesdites deux plaques chauffantes. Cela présente pour avantage de réchauffer la vapeur présente dans l'espace de confinement

Selon l'appareil de coiffure objet de l'invention, les moyens de confinement de la vapeur peuvent être excentrés sur les surfaces.

Selon ce mode préférentiel de l'appareil de coiffure objet de l'invention, les moyens de confinement de la vapeur sont excentrés sur les parties disposées en aval sur les plaques chauffantes, ce qui permet de traiter par vapeur la mèche de cheveux avant de la traiter par chauffe, lors du déplacement de l'unité de traitement portable le long de ladite mèche. De préférence, le médian des moyens de confinement est situé à une distance d1 du bord aval des plaques chauffantes, le rapport de la distance d1 sur la largeur l1 des plaques chauffantes étant compris entre 0,1 et 0,4.

Concernant une deuxième alternative de l'agencement des moyens de confinement sur les surfaces, les moyens de confinement de la vapeur sont sensiblement centrés sur les surfaces. Autrement dit, le médian des moyens de confinement est situé à une distance d1 du bord aval des plaques chauffantes, le rapport de la distance d1 sur la largeur l1 des plaques chauffantes étant compris entre 0,4 et 0,6, préférentiellement égal à environ 0,5. Cet emplacement permet d'utiliser le peigne en aval ou en amont sans toutefois modifier la séquence de traitement par lissage et vapeur. Cet emplacement permet aussi de fournir un appareil peu cher.

Selon l'appareil de coiffure objet de l'invention, celui-ci comprend un pare-vapeur qui est configuré pour bloquer la vapeur s'échappant des moyens de confinement, en direction de la partie proximale de la pince, ladite partie proximale étant configurée pour manipuler l'unité de traitement portable. Ainsi on protège la main qui manipule l'unité de traitement portable contre les brûlures par vapeur.

Selon l'appareil de coiffure objet de l'invention, les moyens de diffusion de vapeur sont configurés pour disposer d'un débit de vapeur compris entre 0,5 g/min et 2 g/min, de préférence entre 0,9 g/min et 1,2 g/min. Cela permet la mise en œuvre de moyens de vaporisation traditionnels voire innovants sur l'unité de traitement portable, disposant d'un encombrement limité et d'une conception simplifiée, en comparaison de ceux décrits dans le document FR2967017A1.

Toujours selon l'appareil de coiffure objet de l'invention les moyens de diffusion de vapeur peuvent aussi être configurés pour disposer d'un débit de vapeur compris entre 0,05g/min et 0,5g/min, de préférence entre 0,1g/min et 0,3g/min, en particulier égal à 0,1g/min. Ces deux gammes de débit de vapeur sont aussi effectives l'une que l'autre, et sont plutôt à différencier par les différentes technologies utilisées de moyens de vaporisation.

Selon l'appareil de coiffure objet de l'invention, les moyens de vaporisation comprennent une chambre de vaporisation comprenant un dispositif de chauffe et un dispositif de mesure de la température. Le dispositif de mesure de température permet de contrôler la température des surfaces.

Selon l'appareil de coiffure objet de l'invention, les moyens de vaporisation comprennent un réservoir de fluide à vaporiser et en communication de fluide avec la chambre de vaporisation, une pompe destinée à être actionnée au pincement des deux surfaces, pour amener le fluide du réservoir vers la chambre de vaporisation. Il peut s'agir de pompe à eau, qui permet de travailler sur des débits de vapeur autour d'environ 0,5g/min à environ 2 g /min cités plus haut.

Alternativement, selon l'appareil de coiffure objet de l'invention, les moyens de vaporisation comprennent un réservoir de fluide à vaporiser et en communication de fluide avec la chambre de vaporisation, une pompe à air destinée à être actionnée au pincement des deux surfaces, pour amener le fluide du réservoir vers la chambre de vaporisation. Une telle pompe à air permet de travailler sur de faibles débits de vapeur autour d'environ 0,05g/min à environ 0,5 g /min cités plus haut.

Alternativement, selon l'appareil de coiffure objet de l'invention, les moyens de vaporisation comprennent un réservoir de fluide en communication de fluide avec un feutre destiné à venir en contact avec le dispositif de chauffe.

Selon l'appareil de coiffure objet de l'invention, les moyens de diffusion de vapeur définissent un espace de confinement constitué uniquement par le volume de la gorge sur la seconde surface.

Selon l'appareil de coiffure objet de l'invention, les moyens de diffusion de vapeur définissent alternativement un espace de confinement constitué uniquement par le volume de la rainure comprenant les orifices de diffusion de vapeur sur la première surface.

Selon l'appareil de coiffure objet de l'invention, les surfaces de traitement ont une longueur (L1) comprise entre 80mm et 120mm et une largeur (l1) comprise entre 20 mm et 35 mm.

La description suivante de différentes variantes de réalisation met en évidence les caractéristiques et avantages de l'appareil de coiffure objet de l'invention. Cette description s'appuie sur des figures, parmi lesquelles :
- La figure 1 illustre un appareil de coiffure objet de l'invention, du type lisseur vapeur;
- Les figures 2 et 3 montrent deux plaques chauffantes telles qu'agencées sur les deux bras de l'unité de traitement portable, respectivement en position de pincement et en position ouverte de la pince ;
- Le figure 2' montre deux plaques chauffantes telles qu'agencées sur les deux bras de l'unité de traitement portable, respectivement en position de pincement, et dans un mode alternatif à celui illustré en figure 2;
- La figure 4 illustre un appareil de coiffure objet de l'invention mettant en évidence la présence d'un pare-vapeur;
- La figure 5 illustre une plaque chauffante munie de deux rainures attenantes disposant de moyens de diffusion de vapeur;
- La figure 6 illustre une plaque chauffante munie d'une rainure équipée d'une grille perforée ;
- La figure 7 illustre deux plaques chauffantes en position de pincement et met en évidence une forme incurvée de la rainure et une grille perforée bombée sur la gorge ;
- La figure 8 illustre deux plaques chauffantes en position de pincement et met en évidence une forme cylindrique constituée par la rainure et la gorge, avec la présence d'un rouleau perforé dans le cylindre ;
- Les figures 9, 10, 11 et 12 illustrent d'autres alternatives au mode de réalisation des moyens de confinement ;
- Les figures 13, 14 et 15 illustrent une vue en coupe de trois modes de réalisation concernant l'agencement du peigne ;
- Les figures 16 et 17 illustrent en vue de face et vue de perspective un peigne seul selon l'invention.
- La figure 18 illustre un mode de réalisation de vapeur avec comme moyen de transport d'eau une pompe à air ;
- La figure 19 illustre un mode de réalisation de vapeur avec comme moyen de transport d'eau un feutre ;
- figure 20 illustre un mode de réalisation de vapeur avec comme moyen de transport une pompe à eau mécanique;
- la figure 21 illustre un mode de réalisation de vapeur avec comme moyen de transport une pompe électrique.

Dans la description suivante, les mêmes références sont utilisées pour désigner les caractéristiques identiques ou similaires selon les différentes variantes de conception de l'appareil de coiffure objet de l'invention qui sont décrites à l'appui des figures 1 à 21.

Sur la figure 1, l'appareil de coiffure 1 objet de l'invention est un lisseur de cheveux. Celui-ci comprend une unité de traitement portable 2. Cette unité de traitement portable 2 est alimentée électriquement au moyen d'un câble de raccordement électrique 8. L'unité de traitement portable 2 comprend deux bras 3, 4 - également appelés mâchoires - articulés entre eux au moyen d'une liaison pivot 21, ce qui permet de constituer une pince. Le boitier des bras est défini par exemple par des coques.

Les deux bras 3, 4 comprennent chacun une partie proximale 3a, 4a. Ces deux parties proximales 3a, 4a peuvent concomitamment être empoignées avec une main, ce qui permet la manipulation de l'unité de traitement portable 2 et la fermeture de la pince lorsque les deux parties proximales 3a, 4a sont enserrées.

Les deux bras 3, 4 comprennent chacun sur leur face interne et au niveau de leur partie distale 3b, 4b, une surface 5, 6 permettant concomitamment le pincement de la mèche de cheveux. Selon le mode de réalisation de la figure 1, les surfaces 5, 6 sont planes, sous la forme de deux plaques chauffantes 17, 18. Lors de la fermeture de la pince, les plaques chauffantes 17, 18 disposées en vis-à-vis viennent en contact l'une contre l'autre, ce qui permet ledit pincement.

Dans une réalisation, l'unité de traitement portable 2 de l'appareil de coiffure 1 selon l'invention pourra reprendre des caractéristiques techniques similaires à celles décrites dans la demande de brevet FR2967017A1 déposée par la demanderesse, quant à la mise en œuvre des moyens de chauffe (non illustrés) des plaques chauffantes 17, 18. Ainsi, les moyens de chauffe des plaques chauffantes 17, 18 comprennent chacun un dispositif de chauffe (non illustré) constitué d'une thermistance à coefficient de température positif, dite CTP, et un dispositif de mesure (non illustré) de la température du dispositif de chauffe constitué d'une thermistance à coefficient de température négatif, dite CTN. Ces dispositifs de chauffe et de mesure seront disposés dans les zones de logement 22, 23 sur chaque bras 3, 4, pour chacune des plaques chauffantes 17, 18. Les caractéristiques de tels moyens de chauffe des plaques chauffantes 17, 18 étant connues de l'homme du métier, celles-ci ne seront pas plus détaillées. Des variantes, connues de l'homme du métier voire innovantes, restent également envisageables pour ces moyens de chauffe des plaques chauffantes 17, 18, sans sortir du cadre de l'invention. Par ailleurs, des variantes de formes sont envisageables pour les surfaces 5, 6. On peut notamment mettre en œuvre des surfaces incurvées, comme notamment sur les appareils de coiffure permettant le bouclage des cheveux, voire des surfaces ondulées, comme notamment sur les appareils de coiffure permettant le gaufrage des cheveux. En outre, on pourrait envisager des variantes de réalisation d'unité de traitement 2 portable avec seulement une des deux surfaces 5 ou 6 qui soit chauffante, l'autre surface contribuant uniquement au pincement de la mèche de cheveux, pour sa mise en forme.

L'unité de traitement 2 portable de l'appareil de coiffure 1 comprend également des moyens de projection ou diffusion de vapeur 7 depuis la première surface 5 vers la seconde surface 6. Tel qu'illustré en figures 1 à 3, le premier bras 3 comprend une rainure 10 munie d'un fond 11 dans lequel sont agencés des orifices 12 permettant la projection ou diffusion de vapeur en direction du second bras 4, lorsque la pince est fermée. Le premier bras 3 comprend également au niveau de sa partie distale 3b, une chambre de vaporisation (201) qui permet la création de vapeur et la projection ou diffusion de cette vapeur au travers des orifices 12. Dans une réalisation, l'unité de traitement portable 2 de l'appareil de coiffure 1 selon l'invention pourra reprendre des caractéristiques techniques comparables à celles décrites dans la demande de brevet FR 2 967 017 A1 déposée par la demanderesse, quant à la mise en œuvre de la chambre de vaporisation. Ainsi, cette chambre de vaporisation comprend notamment un dispositif de chauffe (non illustré) constitué d'une thermistance à coefficient de température positif, dite CTP, et un dispositif de mesure (non illustré) de la température du dispositif de chauffe constitué d'une thermistance à coefficient de température négatif, dite CTN. Ces dispositifs de chauffe et de mesure sont agencés dans une seconde zone de logement 24 illustrée en figure 2, sous la première zone de logement 22. Des variantes, connues de l'homme du métier voire innovantes, restent également envisageables pour cette chambre de vaporisation, sans sortir du cadre de l'invention. De préférence, huit orifices 12 d'un diamètre de 1,2 mm sont agencés dans le fond 11 de la rainure 10. En outre les moyens de projection ou diffusion de vapeur sont configurés pour projeter ou diffuser la vapeur avec un débit compris entre 0,5 g/min et 2 g/min, de préférence entre 0,9 g/min et 1,2 g/min. L'homme du métier est en mesure de dimensionner lesdits moyens de projection ou diffusion de vapeur, pour l'obtention d'un tel débit. Toutefois un débit entre 0,5g/min et 5g/min par exemple sensiblement égal à 4 g/min reste possible pour un appareil de coiffure moins encombrant que celui décrit dans le document FR2967017A1 qui est capable de produire le même débit.

D'autres caractéristiques, également connues de l'homme du métier, sont également mises en œuvre sur l'appareil de coiffure 1 selon l'invention. L'unité de traitement 2 portable comprend notamment une carte électronique (non illustrée) qui est configurée pour gérer l'activation des deux plaques chauffantes 17, 18 et de la chambre de vaporisation. Cette carte électronique est agencée à l'intérieur de l'un des deux bras 3, 4, par exemple dans la partie proximale 3a du premier bras 3. L'unité de traitement 2 portable comprend un capteur magnétique 25, illustré en figure 1, du type interrupteur à lame souple, dit ILS, qui permet de détecter la position fermée de la pince selon laquelle les deux surfaces 5, 6 sont rapprochées l'une contre l'autre et pincent une mèche de cheveux. Dans une variante, on pourrait remplacer l'interrupteur à lame souple par un capteur magnéto-résistif, dit MRS.

Tel qu'illustré sur les figures 1 à 3, la rainure 10 est mise en œuvre dans la partie aval 17a de la première plaque chauffante 17 (ou première surface 5 pas nécessairement surface chauffante), relativement au sens de déplacement de l'unité de traitement 2 portable depuis la racine jusqu'à la pointe des cheveux, tel que représenté par la flèche 26 sur la figure 2. Cela permet de traiter par vapeur la mèche de cheveux avant le traitement par chauffe (respectivement, ou par pincement pas forcément chauffé). La rainure 10 débouche de préférence à ses deux extrémités sur les bords longitudinaux 5a, 5b de la première surface 5. On pourrait toutefois prévoir une variante selon laquelle la rainure 10 débouche uniquement sur l'un des bords longitudinaux 5a, 5b. Tel qu'illustré sur la figure 2, le médian 27 de la rainure 10 est positionné à une distance d1 du bord latéral aval 29 de la première plaque chauffante 17. Le rapport de cette distance d1 sur la largeur l1 de cette plaque chauffante 17 est de préférence compris entre 0,1 et 0,4. Par exemple, la largeur de la plaque est égale à 28,9 mm et la distance d1 est égale à 6,25 mm, correspondant à un rapport de 0,22.

Tel qu'illustré sur les figures 1 à 3, une gorge 9 est agencée dans la partie aval 18a de la seconde plaque chauffante 18, en vis-à-vis de la rainure 10. Selon ce mode de réalisation, la gorge 9 et la rainure 10 présentent une forme et un volume sensiblement identiques. La gorge ou l'ensemble gorge et rainure permet de former les moyens de confinement de la vapeur diffusée. Comme pour la rainure 10, la gorge 9 débouche à ses deux extrémités sur les bords longitudinaux 6a, 6b de la seconde surface 6. La gorge 9 et la rainure 10 sont dimensionnées pour constituer concomitamment un espace de confinement 28 de la vapeur qui circule depuis les orifices 12. Cet espace de confinement 28 permet de contenir la vapeur autour de la mèche de cheveux pincée entre les deux surfaces 5, 6, avant de laisser cette vapeur s'échapper par les extrémités de la gorge 9 et de la rainure 10, grâce au renouvellement de la vapeur circulant par les orifices 12. Le confinement de la vapeur favorise le traitement par vapeur de la mèche de cheveux tout en utilisant un débit de vapeur réduit, de préférence compris entre 0,9 g/min et 1,2 g/min, en assurant un déplacement plus ou moins rapide de l'unité de traitement 2 portable le long de la mèche de cheveux. Par ailleurs, la mise en œuvre de l'espace de confinement 28 entre les deux plaques chauffantes 17, 18 permet avantageusement de réchauffer la vapeur confinée dans ledit espace. Pour mettre en œuvre cet espace de confinement 28, on choisit dans un premier mode une largeur de rainure 10 comprise entre 2 mm et 6 mm, de préférence 2,5 mm et une profondeur de rainure 10 comprise entre 0,5 mm et 2 mm, de préférence 1 mm. En outre le volume de la rainure 10 est de préférence compris entre 200 mm³ et 275 mm³, de préférence 225 mm³. La longueur de la rainure 10 est de préférence comprise entre 20 mm et 220 mm, de préférence 90 mm. Les dimensions et le volume de la gorge 9 sont de préférence similaires, ce qui permet d'obtenir un volume de l'espace de confinement 28 compris entre 400 mm³ et 550 mm³, de préférence 450 mm³. Dans un deuxième mode de réalisation, où le débit vapeur peut être plus élevé que dans le premier mode, par exemple, la rainure 10 forme un espace creusé dans la surface de traitement d'un volume compris entre 500mm³ et 2500mm³; la rainure a une largeur comprise entre 3mm et 8 mm, de préférence entre 4mm et 7 mm, et une profondeur comprise entre 1mm et 4 mm, de préférence entre 1,5mm et 3 mm ; la rainure a une longueur comprise entre 20 et 220 mm, de préférence 90 mm.

Tel qu'illustré en figure 2', un mode de réalisation de l'agencement des moyens de confinement de la vapeur est alternatif à celui illustré en figure 2. Les moyens de confinement de la vapeur illustrés en figure 2' comprennent la rainure 10 et la gorge 9 en regard l'une de l'autre, mais peuvent être uniquement la rainure 10 ou uniquement la gorge 9. Les moyens de confinement sont agencés au milieu de la ou des surfaces de traitement, toutes choses égales par ailleurs.

Tel qu'illustré sur la figure 4, l'unité de traitement 2 portable comprend un pare-vapeur 20 qui est agencé sur le premier bras 3, au niveau du bord longitudinal proximal 5a de la première surface 5. Ce pare-vapeur 20 permet d'empêcher la vapeur qui s'échappe de l'espace de confinement 28, de venir dans la zone de préhension de l'unité de traitement 2 portable constituée par les parties proximales 3a, 4a des deux bras 3,4.

La figure 5 illustre une variante de mise en œuvre de moyens de projection ou diffusion de vapeur 7 sur la première surface 5. Ces moyens de projection ou diffusion de vapeur 7 comprennent deux rainures 10, 10' attenantes de conception similaire à celle illustrée en figure 1 à 3, agencées sur la partie aval 17a de la première plaque chauffante 17. Chaque rainure 10, 10' comprend des orifices 12, 12' agencés dans le fond 11, 11' de ladite rainure 10, 10', par lesquels est projetée, diffusée, transportée de la vapeur. Selon ce mode de mise en œuvre, la gorge 9 agencée sur la seconde plaque chauffante 18 a une largeur correspondant à la largeur totale des deux rainures 10, 10'. Le débit de vapeur est également compris entre 0,5 g/min et 2 g/min, de préférence entre 0,9 g/min et 1,2 g/min. Le volume de l'espace de confinement est dans ce cas constitué par les volumes de la gorge 9 et des rainures 10, 10'. Ce volume est dans une plage de valeurs double à celle du volume de l'espace de confinement 28 du mode de réalisation des figures 1 à 3. Il s'agit en effet de doubler le canal ou la gorge de vapeur des modes de réalisation précédents de sorte que la vapeur suit un double canal et la mèche de cheveux est traitée à deux reprises par la vapeur. Les canaux peuvent être en circulation de fluide à une des extrémités de la ou des surfaces. Dans cette configuration de mise en circulation de la vapeur des canaux parallèles par un canal en forme complète de U, une alternative est que les orifices de sortie de vapeur ne sont présents que sur un des canaux (non illustrés).

Sur la figure 6, les moyens de projection ou diffusion de vapeur 7 sont similaires à ceux des figures 1 à 3. En outre, une grille 13 est agencée au-dessus de la rainure 10, ce qui favorise une répartition homogène de la vapeur produite et déplacée, dans l'espace de confinement 28 comparable à celui illustré en figures 1 à 3. Une telle grille 13 peut être mise en œuvre sur chaque rainure 10, 10' du mode de réalisation illustré en figure 5.

Sur le mode de réalisation de la figure 7, la rainure 10 comprend une forme incurvée. La gorge 9 comprend une grille bombée 14 de forme complémentaire à celle de ladite rainure 10 incurvée. Cette grille bombée permet de répartir de manière homogène la vapeur dans l'espace de confinement 28 et, de tirer sur la mèche de cheveux lors du déplacement de l'unité de traitement 2 portable. Le volume de l'espace de confinement 28 sera dans une plage de valeurs similaire à celle du mode de réalisation des figures 1 à 3.

Sur la figure 8, la rainure 10 et la gorge 9 sont de forme circulaire et définissent un cylindre 15 lorsque la pince est fermée, ledit cylindre 15 définissant l'espace de confinement 28. En outre, un rouleau perforé 16 est agencé en rotation selon un axe X à l'intérieur du cylindre 15. Ce rouleau perforé 16 pourra être motorisé. Le volume du cylindre 15 sera dans une plage de valeurs similaire à celle du volume de l'espace de confinement 28 du mode de réalisation des figures 1 à 3.

Les figures 9, 10, 11 et 12 illustrent chacune des alternatives au mode de réalisation des moyens de confinement de la figure 2, mais peuvent être implémentées sur tous les modes décrits, seules ou en combinaison. Le point commun de ces modes est une ou deux pièce(s) référencées 30, 30a particulière(s) insérée(s) l'une ou chacune dans un ou deux espaces aménagés (appelés encore gouttières) dans la ou les plaques chauffantes. Une telle pièce introduite dans la plaque définit au moins partiellement le contour des moyens de confinement. Cette ou ces pièces permettent d'introduire des fonctionnalités supplémentaires au traitement par vapeur confinée.

Ainsi la figure 9 illustre un mode de réalisation de l'espacement avec une ou deux pièces en verre respectives insérées dans un espace aménagé plus grand que l'espace de la gorge finale des plaques chauffantes. La ou les gorges sont formées dans l'une ou les deux pièces en verre. La ou les pièces en verre peuvent être illuminées par une ou des diodes électroluminescentes (LED) pour former des barrettes lumineuses de chaque côté de la gorge de confinement.

La figure 10 illustre une alternative dans laquelle la vapeur est amenée par deux canaux 31, 31a d'amenée de la vapeur issue de la chambre de vaporisation. Pour cela, la pièce particulière est insérée dans le plus grand espace aménagé sur la surface de traitement des plaques. Cette pièce permet de dériver la vapeur arrivant par le canal issu de la chambre de vaporisation.

La figure 11 illustre une alternative dans laquelle la ou les pièces particulières sont en aluminium et par exemple peintes, par exemple coulissées dans l'espace aménagé. La fixation peut se faire par queue d'aronde. On peut imaginer modifier la taille de la ou des gorges en remplaçant la ou les pièces particulières.

Enfin, la figure 12 illustre une alternative dans laquelle la ou les pièces particulières sont en silicone 30, 30a. Avantageusement et comme illustré, la pièce en silicone 30, 30a peut, lorsqu'elle est en place, dépasser en protubérance de la surface de la plaque chauffante 17, pour ainsi créer une zone de tension 32 ou zone de traction 32 des cheveux à côté de la gorge, permettant un lissage meilleur et plus respectueux de la mèche de cheveux.

Sur la figure 1, un peigne 19 est agencé en aval de la première surface 5 sur le premier bras 3. Ce peigne 19 permet de démêler et d'aérer la mèche de cheveux avant son passage entre les deux surfaces 5, 6.

Sur la figure 13, une section en coupe de l'appareil selon la figure 1, est illustré le peigne 19 séparé de la surface de traitement 5 adjacente et venant en regard de la coque externe du boitier du bras en regard. Le peigne en position fermée n'est pas en contact avec la coque. Sur la figure 13 est illustrée la coupe transversale de l'appareil au niveau des surfaces de traitement 5 et 6 en position fermée, formant ainsi avec la rainure et la gorge 9 et 10 les moyens de confinement. Les bras 3 et 4 montrent dans cette coupe leurs parties distales respectives 3b et 4b.

La figure 14 est une variante de la figure 13 avec le peigne agencé de l'autre côté de l'appareil, et également formé dans la coque externe du bras 3.

La figure 15 est une variante de la figure 13 avec le peigne formant une seule pièce avec la surface de traitement 5 adjacente.

Comme illustré en figures 13, 14 et 15, des moyens de vaporisation 200 sont agencés dans le bras inférieur au niveau de la surface de traitement ou plaque de lissage 5. Les moyens de vaporisation comprennent un réservoir de fluide à vaporiser. Le fluide peut être de l'eau ou du cosmétique fluide. Ce réservoir sera en communication de fluide avec la chambre de vaporisation 201. Le fluide pourra être amené par une pompe. La pompe peut être une pompe à eau pour assurer un débit normal de vapeur, la pompe étant une pompe à eau mécanique (à clapet ou autre), ou bien encore une pompe électrique ; ou bien une pompe à air pour assurer un débit de vapeur relativement faible ; ou bien la pompe peut être un système de feutre qui sera amené en mouvement relativement à un élément chauffant ou dispositif de chauffe 202 pour former alors de la vapeur; ledit mouvement ou encore l'actionnement des pompes sera commandé lors de la fermeture du lisseur. Le système de pompe à air est schématiquement illustré en figure 18 : un réservoir de fluide 204 est en communication de fluide via un tube d'eau 208 avec les moyens de vaporisation 200 pour que le fluide arrivant dans la chambre de vaporisation 201 soit évaporé avant de sortir vers les cheveux via les orifices ; une pompe à air 205 est installée sur le réservoir et comporte deux clapets (non illustrés). Le système de feutre ou encore système par capillarité pour amener le fluide est illustré schématiquement en figure 19 : le réservoir 204 de fluide reçoit partiellement un feutre 206 (ou encore une mèche poreuse) contre lequel est prévu au moins un évent 209. Le fluide est transporté via le feutre par capillarité hors du réservoir. Le feutre 206 et le dispositif de chauffe 207 sont mobiles de façon relative. Lors de la fermeture de la pince (par exemple mais pas nécessairement), la partie hors réservoir du feutre 206 et le dispositif de chauffe 207 sont amenés en contact au niveau de la chambre de vaporisation 201 et le fluide dans le feutre est évaporé puis sort de l'appareil.

Le système de pompe à eau est illustré dans le brevet FR2967017A1 de la demanderesse. Il est aussi schématisé en figures 20 et 21, de la même façon qu'en figures 18 et 19. La figure 20 schématise un système de pompe 210 à eau mécanique à clapet agencée sur le tube 208 reliant le réservoir de fluide 204 à la chambre de vaporisation 201. Cette pompe pourra être actionnée manuellement ou automatiquement lors de la fermeture de l'appareil, à savoir au pincement des deux surfaces 5, 6. La figure 21 schématise un système de pompe 211 à eau électrique agencée opérationnelle sur le tube 208 reliant le réservoir de fluide 204 à la chambre de vaporisation 201. Cette pompe pourra être actionnée manuellement ou automatiquement lors de la fermeture de l'appareil par exemple. Par exemple, un interrupteur 212 est fermé chaque fois que l'utilisateur ferme les mâchoires du lisseur et déclenche alors la pompe électrique, qui est par exemple une pompe péristaltique, pour amener le fluide du réservoir 204 vers la chambre de vaporisation 201.

Le bras supérieur du lisseur présente, comme illustré en figures 13 à 15 une surface de chauffe 6 qui sera montée sur ressort pour permettre à la mèche d'être pincée au mieux lors de la fermeture et lors du pincement des deux surfaces de traitement l'une contre l'autre. Un dispositif de mesure de la température 203 est prévu pour connaître la température des moyens de vaporisation.

Le peigne selon l'invention est illustré en figures 16 et 17, dans son mode de réalisation détachable. Le peigne 19 comprend une base 190 depuis laquelle s'étendent les dents 191 et dont les extrémités libres 192 sont à la même hauteur h, et sont écartées du même écartement e. Un pion 193 permet de tirer le peigne hors de l'appareil, notamment hors d'une gorge formée dans la coque externe de l'appareil. La base des dents est dans le plan P. Le peigne 19 est constitué d'un matériau pris dans l'un au moins des matériaux suivants : plastique thermodurcissable, métal ou alliage aluminium, thermoplastique.

D'autres variantes de mise en œuvre sont envisageables dans le cadre de l'invention. On peut notamment prévoir un espace de confinement qui est constitué uniquement par le volume d'une gorge 9 sur la seconde surface 6, ou uniquement par le volume d'une rainure 10 comprenant les orifices 12 de diffusion ou projection de vapeur, sur la première surface 5. Il convient dans ce cas de dimensionner ledit volume de la gorge 9 ou de la rainure 10, en sorte de constituer ledit confinement de vapeur.

On peut également prévoir un agencement des moyens de confinement et des moyens de diffusion ou projection de vapeur 7 sur les surfaces 5, 6, séparément des plaques chauffantes 17, 18, lesdits moyens de confinement et lesdits moyens de diffusion ou projection de vapeur 7 étant disposés en aval desdites plaques chauffantes 17, 18.

Selon les différentes variantes de réalisation précitées, on peut en outre remplacer les orifices 12 de diffusion ou projection de vapeur par une fente de diffusion ou projection de vapeur agencée dans le fond 11, 11' de la rainure 10, 10', en conservant un débit de vapeur compris entre 0,5 g/min et 2 g/min, de préférence entre 0,9 g/min et 1,2 g/min.

Selon les différentes variantes de réalisation précitées, on peut ajouter un ioniseur embarqué qui sera destiné à amener des ions dans les moyens de confinement de vapeur pour éliminer l'électricité statique.

## Revendications

1. Appareil de coiffure (1) comprenant une unité de traitement (2) portable munie de deux bras (3, 4) configurés pour former une pince munie de deux surfaces (5, 6) disposées en vis-à-vis qui permettent concomitamment le pincement d'une mèche de cheveux, l'unité de traitement portable comprenant des moyens de diffusion de vapeur (7) configurés pour diffuser de la vapeur depuis une première (5) des deux surfaces vers la seconde (6) des deux surfaces, l'un des bras (3, 4) comprenant un peigne (19) agencé en aval ou en amont de l'une des surfaces (5, 6) dudit bras (3,4),l'appareil comprenant des moyens de confinement (9, 10, 10') de la vapeur diffusée, entre les deux surfaces (5, 6) plaquées l'une contre l'autre, **caractérisé en ce que** l'appareil comprend un pare-vapeur (20) configuré pour bloquer la vapeur s'échappant des moyens de confinement (9, 10, 10'), en direction de la partie proximale (3a, 4a) de la pince qui est configurée pour manipuler l'unité de traitement (2) portable..

2. Appareil de coiffure (1) selon la revendication 1, dans lequel le peigne (19) est un unique peigne (19) sur l'appareil et est agencé soit en aval soit en amont de l'une des surfaces (5, 6).

3. Appareil de coiffure (1) selon la revendication 1 ou 2, dans lequel le peigne (19) est espacé de la surface de traitement (5, 6) adjacente de sorte qu'il n'est pas en contact avec ladite surface de traitement (5, 6), le peigne (19) étant avantageusement espacé de la surface de traitement (5, 6) adjacente d'une distance minimale de 1 mm, de préférence de 2mm.

4. Appareil de coiffure (1) selon l'une des revendications précédentes sauf la dernière, dans lequel le peigne (19) est solidaire de la surface de traitement (5, 6) adjacente de sorte qu'il est en contact avec ladite surface de traitement (5, 6).

5. Appareil de coiffure (1) selon l'une des revendications précédentes, dans lequel le peigne (19) définit une série de dents (191) s'étendant depuis une base (190) et dont la base (190) des dents (191) est sensiblement dans le plan (P) de la surface de traitement (5,6) adjacente au peigne (19).

6. Appareil de coiffure (1) selon l'une des revendications précédentes, dans lequel les bras (3, 4) comprennent chacun une partie distale (3b, 4b) et dans lequel le peigne (19) est monté directement sur la partie distale (3b, 4b) du bras (3,4) portant le peigne (19), le peigne (19) étant avantageusement agencé protubérant depuis l'épaisseur de la partie distale (3b, 4b).

7. Appareil de coiffure (1) selon la revendication précédente, dans lequel au moins l'extrémité libre (192) des dents (191) du peigne (19) vient, en position fermée de l'appareil, en regard avec l'épaisseur de la partie distale (4b, 3b) du bras (4, 3) ne portant pas le peigne (19).

8. Appareil de coiffure (1) selon l'une des revendications précédentes où le peigne (19) est constitué d'un matériau pris dans l'un au moins des matériaux suivants : plastique thermodurcissable, métal ou alliage aluminium, thermoplastique.

9. Appareil de coiffure (1) selon l'une des revendications précédentes où le peigne (19) présente des dents (191) de forme pyramidale, de forme conique, ou de forme cylindrique ou en section triangulaire ou une combinaison d'au moins deux de ces formes.

10. Appareil de coiffure (1) selon l'une des revendications précédentes où le peigne (19) présente des dents (191) qui ont une hauteur (h) comprise entre 3mm et 25mm, préférentiellement entre 5mm et 15mm.

11. Appareil de coiffure (1) selon l'une des revendications précédentes où le peigne (19) est attaché à demeure à l'appareil.

12. Appareil de coiffure (1) selon l'une des revendications précédentes sauf la précédente où le peigne (19) est attaché de façon détachable de l'appareil, voire interchangeable avec un peigne secondaire différent.

13. Appareil de coiffure (1) selon l'une des revendications précédentes, dans lequel les deux surfaces (5, 6) sont munies chacune d'une plaque chauffante (17, 18), lesdites plaques chauffantes étant disposées en vis-à-vis et permettant concomitamment le pincement d'une mèche de cheveux.

14. Appareil de coiffure (1) selon l'une des revendications précédentes, dans lequel les moyens de diffusion de vapeur (7) sont configurés pour disposer d'un débit de vapeur compris entre 0,5 g/min et 2 g/min, de préférence entre 0,9 g/min et 1,2 g/min, ou pour disposer d'un débit de vapeur compris entre 0,05g/min et 0,5g/min, de préférence entre 0,1g/min et 0,3g/min, en particulier égal à 0,1g/min.

15. Appareil de coiffure (1) selon l'une des revendications précédentes dans lequel des moyens de vaporisation (200) comprennent une chambre de vaporisation (201) comprenant un dispositif de chauffe (202) et un dispositif de mesure de la température (203).

16. Appareil de coiffure (1) selon l'une des revendications précédentes dans lequel des moyens de vaporisation (200) comprennent un réservoir de fluide (204) à vaporiser et en communication de fluide avec la chambre de vaporisation (201), une pompe à eau ou une pompe à air (205) destinée à être actionnée au pincement des deux surfaces (5, 6) pour amener le fluide du réservoir vers la chambre de vaporisation (201).

17. Appareil de coiffure (1) selon l'une des revendications précédentes dans lequel des moyens de vaporisation (200) comprennent un réservoir de fluide (204) en communication de fluide avec un feutre (206) destiné à venir en contact avec le dispositif de chauffe (207) .

18. Appareil de coiffure selon l'une des revendications précédentes dans lequel les moyens de diffusion de vapeur (7) définissent un espace de confinement constitué uniquement par le volume d'une gorge (9) agencée dans la seconde surface (6) ou d'une rainure (10) comprenant les orifices de diffusion de vapeur sur la première surface (5).

19. Appareil de coiffure (1) selon l'une des revendications précédentes ou les surfaces de traitement (5, 6) ont une longueur (L1) comprise entre 80mm et 120mm et une largeur (l1) comprise entre 20 mm et 35 mm.

## Patentansprüche

1. Frisiergerät (1), umfassend eine tragbare Behandlungseinheit (2), die mit zwei Armen (3, 4) ausgestattet ist, die konfiguriert sind, um eine Klemme zu bilden, die mit zwei Oberflächen (5, 6) ausgestattet ist, die einander gegenüberliegend angeordnet sind und gleichzeitig das Einklemmen einer Haarsträhne ermöglichen, wobei die tragbare Behandlungseinheit Dampfdiffusionsmittel (7) umfasst, die konfiguriert sind, um Dampf von einer ersten (5) der zwei Oberflächen zu der zweiten (6) der zwei Oberflächen zu diffundieren, wobei einer der Arme (3, 4) einen Kamm (19) umfasst, der stromabwärts oder stromaufwärts von einer der Oberflächen (5, 6) des Arms (3, 4) angeordnet ist, wobei das Gerät Mittel zum Einschluss (9, 10, 10') des diffundierten Dampfes zwischen den beiden gegeneinander gepressten Flächen (5, 6) umfasst, **dadurch gekennzeichnet, dass** das Gerät eine Dampfsperre (20) umfasst, die konfiguriert ist, um den Dampf zu blockieren, der von den Mitteln zum Einschluss (9, 10, 10') in Richtung des proximalen Abschnitts (3a, 4a) der Klemme entweicht, der konfiguriert ist, um die tragbare Verarbeitungseinheit (2) zu handhaben.

2. Frisiergerät (1) nach Anspruch 1, wobei der Kamm (19) ein einzelner Kamm (19) auf dem Gerät ist und entweder stromabwärts oder stromaufwärts von einer der Oberflächen (5, 6) angeordnet ist.

3. Frisiergerät (1) nach Anspruch 1 oder 2, wobei der Kamm (19) von der benachbarten Behandlungsoberfläche (5, 6) beabstandet ist, so dass er nicht mit der Behandlungsoberfläche (5, 6) in Kontakt ist, wobei der Kamm (19) vorteilhafterweise von der benachbarten Behandlungsoberfläche (5, 6) mit einem Mindestabstand von 1 mm, vorzugsweise 2 mm, beabstandet ist.

4. Frisiergerät (1) nach einem der vorhergehenden Ansprüche mit Ausnahme des letzten, wobei der Kamm (19) einstückig mit der benachbarten Behandlungsoberfläche (5, 6) ist, so dass er mit der Behandlungsoberfläche (5, 6) in Kontakt steht.

5. Frisiergerät (1) nach einem der vorhergehenden Ansprüche, wobei der Kamm (19) eine Reihe von Zähnen (191) definiert, die sich von einer Basis (190) erstrecken und deren Basis (190) der Zähne (191) im Wesentlichen in der Ebene (P) der Behandlungsoberfläche (5, 6) neben dem Kamm (19) ist.

6. Frisiergerät (1) nach einem der vorhergehenden Ansprüche, wobei die Arme (3, 4) jeweils einen distalen Abschnitt (3b, 4b) umfassen, und wobei der Kamm (19) direkt an dem distalen Abschnitt (3b, 4b) des Arms (3, 4) angebracht ist, der den Kamm (19) trägt, wobei der Kamm (19) vorteilhafterweise aus der Dicke des distalen Abschnitts (3b, 4b) hervorstehend angeordnet ist.

7. Frisiergerät (1) nach dem vorhergehenden Anspruch, wobei zumindest das freie Ende (192) der Zähne (191) des Kamms (19) in der geschlossenen Position des Gerätes der Dicke des distalen Abschnitt (4b, 3b) des Arms (4, 3) zugewandt ist, der nicht den Kamm (19) trägt.

8. Frisiergerät (1) nach einem der vorhergehenden Ansprüche, wobei der Kamm (19) aus einem Material aus mindestens einem der folgenden Materialien besteht: Duroplast, Metall oder Aluminiumlegierung, Thermoplast.

9. Frisiergerät (1) nach einem der vorhergehenden Ansprüche, wobei der Kamm (19) Zähne (191) mit pyramidenförmiger Form, mit konischer Form oder mit zylindrischer oder dreieckiger Querschnittsform oder mit einer Kombination von zumindest zwei dieser Formen aufweist.

10. Frisiergerät (1) nach einem der vorhergehenden Ansprüche, wobei der Kamm (19) Zähne (191) aufweist, die eine Höhe (h) zwischen 3 mm und 25 mm, vorzugsweise zwischen 5 mm und 15 mm, haben.

11. Frisiergerät (1) nach einem der vorhergehenden Ansprüche, wobei der Kamm (19) fest an dem Gerät angebracht ist.

12. Frisiergerät (1) nach einem der vorhergehenden Ansprüche außer dem vorhergehenden, wobei der Kamm (19) lösbar an dem Gerät befestigt oder sogar mit einem anderen zweiten Kamm austauschbar ist.

13. Frisiergerät (1) nach einem der vorhergehenden Ansprüche, wobei die beiden Oberflächen (5, 6) jeweils mit einer Heizplatte (17, 18) ausgestattet sind, wobei die Heizplatten gegenüberliegend angeordnet sind und gleichzeitig das Festklemmen einer Haarsträhne ermöglichen.

14. Frisiergerät (1) nach einem der vorhergehenden Ansprüche, wobei die Dampfdiffusionsmittel (7) so konfiguriert sind, dass sie über einen Dampfdurchfluss zwischen 0,5 g / min. und 2 g / min., vorzugsweise zwischen 0,9 g / min. und 1,2 g / min., verfügen, oder über einen Dampfdurchfluss zwischen 0,05 g / min. und 0,5 g / min., vorzugsweise zwischen 0,1 g / min. und 0,3 g / min., insbesondere gleich 0,1 g / min., verfügen.

15. Frisiergerät (1) nach einem der vorhergehenden Ansprüche, wobei die Verdampfungsmittel (200) eine Verdampfungskammer (201) umfassen, die eine Heizvorrichtung (202) und eine Temperaturmessvorrichtung (203) umfasst.

16. Frisiergerät (1) nach einem der vorhergehenden Ansprüche, wobei die Verdampfungsmittel (200) ein Reservoir für zu versprühendes Fluid (204) und in Fluidverbindung mit der Verdampfungskammer (201) eine Wasserpumpe oder eine Luftpumpe (205) umfassen, die dazu bestimmt ist, durch Festklemmen der beiden Oberflächen (5, 6) betätigt zu werden, um das Fluid aus dem Reservoir in die Verdampfungskammer (201) zu leiten.

17. Frisiergerät (1) nach einem der vorhergehenden Ansprüche, wobei die Verdampfungsmittel (200) ein Reservoir für Fluid (204) in Fluidverbindung mit einem Filz (206) umfassen, der dazu bestimmt ist, mit der Heizvorrichtung (207) in Kontakt zu kommen.

18. Frisiergerät nach einem der vorhergehenden Ansprüche, wobei die Dampfdiffusionsmittel (7) einen Einschlussraum definieren, der allein durch das Volumen einer Ausnehmung (9), die in der zweiten Oberfläche (6) angeordnet ist, oder eine Nut (10) gebildet ist, die Dampfdiffusionslöcher auf der ersten Oberfläche (5) umfasst.

19. Frisiergerät (1) nach einem der vorhergehenden Ansprüche, wobei die Behandlungsoberflächen (5, 6) eine Länge (L1) zwischen 80 mm und 120 mm und eine Breite (l1) zwischen 20 mm und 35 mm haben.

## Claims

1. Hairdressing appliance (1) comprising a portable treatment unit (2) equipped with two arms (3, 4) configured to form a clamp equipped with two surfaces (5, 6) positioned opposite each other that enable the simultaneous clamping of a lock of hair, with the portable treatment unit comprising steam dispersion means (7) configured to disperse steam from a first (5) of two surfaces towards the second (6) of the two surfaces, one of the arms (3, 4) comprising a comb (19) arranged downstream or upstream of one of the surfaces (5, 6) of said arm (3,4), the appliance comprising containment means (9, 10, 10') for the dispersed steam, between the two surfaces (5, 6) pressed one against the other, **characterised in that** the appliance comprises a vapour barrier (20) configured to block the steam from escaping from the containment means (9, 10, 10'), in the direction of the near part (3a, 4a) of the clamp which is configured for handling the portable treatment unit (2).

2. Hairdressing appliance (1) according to claim 1, wherein the comb (19) is a single comb (19) on the appliance and is arranged either downstream or upstream of one of the surfaces (5, 6).

3. Hairdressing appliance (1) according to claim 1 or 2, wherein the comb (19) is spaced from the adjacent treatment surface (5, 6) such that it is not in contact with said treatment surface (5, 6), with the comb (19) being advantageously spaced from the adjacent treatment surface (5, 6) by a minimum distance of 1 mm, preferably 2mm.

4. Hairdressing appliance (1) according to any one of the preceding claims except the last, wherein the comb (19) is connected to the adjacent treatment surface (5, 6) such that it is in contact with said treatment surface (5, 6).

5. Hairdressing appliance (1) according to any one of the preceding claims, wherein the comb (19) defines a series of teeth (191) extending from one base (190) and of which the base (190) of the teeth (191) is substantially in the plane (P) of the treatment surface (5, 6) adjacent to the comb (19).

6. Hairdressing appliance (1) according to any one of the preceding claims, wherein the arms (3, 4) each comprise a distal part (3b, 4b) and in which the comb (19) is mounted directly on the distal part (3b, 4b) of the arm (3, 4) carrying the comb (19), the comb (19) advantageously being arranged projecting from the thickness of the distal part (3b, 4b).

7. Hairdressing appliance (1) according to the preceding claim, wherein at least the free end (192) of the teeth (191) of the comb (19) come, in the closed position of the appliance, facing the thickness of the distal part (4b, 3b) of the arm (4, 3) not carrying the comb (19).

8. Hairdressing appliance (1) according to any one of the preceding claims where the comb (19) is constituted of a material chosen in one at least of the following materials: thermosetting plastic, metal or aluminium alloy, thermoplastic.

9. Hairdressing appliance (1) according to any one of the preceding claims where the comb (19) has teeth (191) of pyramidal shape, conical shape, or cylindrical shape or triangular section or a combination of at least two of these shapes.

10. Hairdressing appliance (1) according to any one of the preceding claims where the comb (19) has teeth (191) which have height (h) between 3 mm and 25 mm, preferably between 5 mm and 15 mm.

11. Hairdressing appliance (1) according to any one of the preceding claims where the comb (19) remains attached to the appliance.

12. Hairdressing appliance (1) according to any one of the preceding claims except the last one where the comb (19) is attached removeably from the appliance, even interchangeably with a different secondary comb.

13. Hairdressing appliance (1) according to any one of the preceding claims, wherein the two surfaces (5, 6) are each equipped with a heating plate (17, 18), said heating plates being positioned opposite one another and simultaneously enabling the clamping of a lock of hair.

14. Hairdressing appliance (1) according to any one of the preceding claims, wherein the steam dispersion means (7) are configured to provide a flow of steam between 0.5 g/min and 2 g/min, preferably between 0.9 g/min and 1.2 g/min, or to provide a flow of steam ranging between 0.05 g/min and 0.5 g/min, preferably between 0.1 g/min and 0.3 g/min, in particular equal to 0.1 g/min.

15. Hairdressing appliance (1) according to any one of the preceding claims wherein the vaporisation means (200) comprise a vaporisation chamber (201) comprising a heating device (202) and a measuring device of the temperature (203).

16. Hairdressing appliance (1) according to any one of the preceding claims wherein the vaporisation means (200) comprise a reservoir of fluid (204) to be vaporised and in fluid communication with the vaporisation chamber (201), a water pump or an air pump (205) designed to be actuated with the clamping of the two surfaces (5, 6) to bring the fluid from the reservoir to the vaporisation chamber (201).

17. Hairdressing appliance (1) according to any one of the preceding claims wherein the vaporisation means (200) comprise a reservoir of fluid (204) in fluid communication with felt (206) designed to come into contact with the heating device (207).

18. Hairdressing appliance according to any one of the preceding claims wherein the steam dispersion means (7) define a containment space constituted only by the volume of a throat (9) arranged in the second surface (6) or a groove (10) comprising steam dispersion orifices on the first surface (5).

19. Hairdressing appliance (1) according to any one of the preceding claims where the treatment surfaces (5, 6) have length (L1) ranging between 80 mm and 120 mm and width (l1) ranging between 20 mm and 35 mm.
